# EUROPÄISCHE PATENTSCHRIFT

(11) **EP 1 215 300 B1**
(45) Veröffentlichungstag und Bekanntmachung des Hinweises auf die Patenterteilung: **10.05.2006**
(21) Anmeldenummer: 01128698.6
(22) Anmeldetag: 01.12.2001
(51) Int. Cl.: C23C 2/24, C23C 2/20

(54) **Abstreifer für Schmelztauchverfahren**
Scraper for hot dip coating method
Racleur pour procédé de métallisation au trempé

(30) Priorität: 12.12.2000 DE 10061869; 13.06.2001 DE 10128710
(43) Veröffentlichungstag der Anmeldung: 19.06.2002
(73) Patentinhaber: Betriebsforschungsinstitut VDEh Institut für angewandte Forschung GmbH, 40237 Düsseldorf (DE)
(72) Erfinder: Barleon, Leopold, 76356 Weingarten (DE); Stockmeyer, Rudolf, 40267 Langenfeld (DE)
(74) Vertreter: König, Gregor Sebastian

(56) Entgegenhaltungen:
- EP-A- 0 038 036
- US-A- 2 364 904
- US-A- 2 377 632
- PATENT ABSTRACTS OF JAPAN vol. 014, no. 562 (C-0788), 13. Dezember 1990 (1990-12-13) & JP 02 243751 A (SUMITOMO METAL IND LTD), 27. September 1990 (1990-09-27)
- PATENT ABSTRACTS OF JAPAN vol. 010, no. 136 (C-347), 20. Mai 1986 (1986-05-20) & JP 60 258458 A (MITSUBISHI JUKOGYO KK), 20. Dezember 1985 (1985-12-20)
- PATENT ABSTRACTS OF JAPAN vol. 004, no. 069 (C-011), 22. Mai 1980 (1980-05-22) & JP 55 034610 A (NISSHIN STEEL CO LTD;OTHERS: 01), 11. März 1980 (1980-03-11)
- PATENT ABSTRACTS OF JAPAN vol. 1999, no. 11, 30. September 1999 (1999-09-30) & JP 11 158593 A (MITSUBISHI HEAVY IND LTD;KAWASAKI STEEL CORP; NISSHIN STEEL CO LTD), 15. Juni 1999 (1999-06-15)
- PATENT ABSTRACTS OF JAPAN vol. 1996, no. 09, 30. September 1996 (1996-09-30) & JP 08 134617 A (MITSUBISHI HEAVY IND LTD), 28. Mai 1996 (1996-05-28)
- PATENT ABSTRACTS OF JAPAN vol. 1995, no. 02, 31. März 1995 (1995-03-31) & JP 06 306565 A (MITSUBISHI HEAVY IND LTD), 1. November 1994 (1994-11-01)
- PATENT ABSTRACTS OF JAPAN vol. 018, no. 285 (C-1206), 31. Mai 1994 (1994-05-31) & JP 06 049615 A (MITSUBISHI HEAVY IND LTD), 22. Februar 1994 (1994-02-22)
- PATENT ABSTRACTS OF JAPAN vol. 017, no. 037 (C-1019), 25. Januar 1993 (1993-01-25) & JP 04 254564 A (MITSUBISHI HEAVY IND LTD), 9. September 1992 (1992-09-09)

## Beschreibung

Die Erfindung betrifft ein Verfahren und eine Vorrichtung zum Abstreifen überschüssiger Metallschmelzen, insbesondere Zinkschmelzen bei Schmelztauchverfahren und nimmt die Priorität der deutschen Patentanmeldungen 100 61 869.3 und 101 28 710.0 in Anspruch, auf die inhaltlich Bezug genommen wird.

Zur Verbesserung der korrosiven und optischen Bandeigenschaften werden dünne gleichmäßige Metallschichten, u.a. auch Zinkschichten mittels verschiedener Verfahren auf Metallbänder aufgebracht. So durchläuft beispielsweise bei der Bandverzinkung nach dem Schmelztauchverfahren das Band zunächst eine Zinkschmelze und wird anschließend nach oben abgezogen. Aufgrund ihrer Viskosität haftet die Schmelze oberhalb des Metallbadspiegels an dem Metallband und bildet damit um das Metallband eine frei anhaftende Zinkschicht. Diese Zinkschicht ist meist wesentlich dicker als benötigt - so kann sie z.T. bis zum 20-fachen der geforderten Schichtdicke betragen - und muß deshalb im Anschluß auf die jeweilig angestrebte Schichtdicke zurückgeführt werden.

Dazu ist es bekannt, das überschüssige Metall noch in flüssigem Zustand außerhalb des Bades und oberhalb des Metallbadspiegels mit Hilfe pneumatischer Abstreifer zurückzuhalten, so daß sich die gewünschte Schichtdicke ergibt. So wird beispielsweise in einer Höhe von etwa 0,5 bis 1 m oberhalb des Zinkbades dicht am Band zu beiden Seiten eine Spaltdüse installiert, die sich über die gesamte Bandbreite erstreckt. Als Gas wird z.B. Luft oder Stickstoff verwendet. Durch den hohen Auftreffimpuls des Gases auf die flüssige Schmelzenschicht wird Schmelze abgestreift und fließt am Band entlang zurück in das Bad.

Dieses Verfahren hat vor allem den Nachteil, daß damit allenfalls Zinkschichten von 30 bis 40 g/m² je Bandseite erzeugt werden können, obwohl teilweise noch dünnere Schichten benötigt werden. Zudem kann es zu Verstopfungen der Spaltdüsen kommen, wenn das Band gegen die Düsen stößt. Ein weiterer Nachteil besteht darin, daß sich gerade bei der Verwendung von Luft unerwünschte Schlacke bildet. Dazu kommen Probleme der Lärmbelastung und der Entstehung von Zinkstaub.

Zur möglichen Vermeidung dieser Nachteile wurden elektromagnetische Abstreifer entwickelt (Malmendier, M.; M. Schyns: Improvement in Zinc' and Zinc Alloy Coating - Measurement and Control European Commission, Contract No. 7210-GB / 207 / 409 / 604 / 810 EUR 18802 EN, 1999; Lloyd-Jones, C., H. A. Barker, V. J. Worner: Investigation into magnetic wiping techniques as alternative to gas wiping on hot dip galanising lines Ironmaking and Steelmaking 1998, Vol. 25). Ein solcher elektromagnetischer Abstreifer ist auch aus EP 0 681 036 B1 bekannt.

Bei diesen Verfahren werden Induktoren mit elektrischen Spulen oberhalb der Schmelze angeordnet. Sie können aber auch teilweise in die Schmelze eintauchen. Der in den Spulen angelegte Strom erzeugt ein Magnetfeld, das seinerseits einen Strom in der Zinkschmelze induziert. Überschüssiges Metall wird zunächst mit dem Band nach oben ausgetragen und wird im Anschluß daran magnetisch abgestreift. Der so erzeugte Effekt entspricht daher im Prinzip demjenigen der pneumatischen Abstreifer.

Die bekannten elektromagnetischen Abstreifverfahren benötigen einen sehr hohen Magnetisierungsstrom und haben darüber hinaus insbesondere den Nachteil, daß Schichten im Minimum von 90 g/m² erzeugt werden können.

Geringere Schichtdicken können dagegen nicht erreicht werden. Daneben ist es nachteilig, daß zunächst große Mengen der Metallschmelze aus dem Bad herausgeführt und anschließend zu wesentlichen Teilen dem Bad wieder zugeführt werden müssen. Damit geht das Risiko der Verschlackung der Schmelze einher.

Aus Patent Abstract of Japan für JP 60 258458 ist es bekannt, einem Schmelzbad über ein separates Leitungssystem Schmelze zu entziehen. Diese Schmelze wird mittels Düsen in einem Winkel an ein aus der Schmelze nach oben abgezogenes Metallband angeströmt und fließt entlang des Metallbands zurück in die Schmelze.

Ferner sind dort Abstreifdüsen vorgesehen, die in herkömmlicher Weise die aufgetragene Metallschicht einstellen. Dieses System ist nachteilig, da die aufzubringende Metallschmelze über lange Wege gefördert werden muß und abzukühlen droht.

Aus Patent Abstract of Japan für JP 111 72400 A sowie GB 1 221 905 und Patent Abstract of Japan für JP 2000 212714 A ist es bekannt, mittels auf drehenden Walzen vorgesehenen Magneten Einfluß auf eine auf das Metallband aufgebrachte Metallschmelze auszuüben, um die aufgebrachte Metallschicht einzustellen.

Der Erfindung liegt daher die Aufgabe zugrunde, ein Verfahren zum Abstreifen von Metallschmelzen insbesondere zum Erzeugen dünner Metallschichten bereitzustellen, das die Nachteile des Standes der Technik weitgehend überwindet. Ebenso soll eine Vorrichtung zum Durchführen des Verfahrens bereitgestellt werden.

Die Aufgabe wird gelöst durch ein Verfahren bzw. eine Vorrichtung nach einem der unabhängigen Ansprüche. Vorteilhafte Weiterentwicklungen sind Gegenstand der Unteransprüche.

Dem erfindungsgemäßen Verfahren liegt der Gedanke zugrunde, den bei dem Entnehmen eines Gegenstandes - beispielsweise eines Bandes - einsetzenden abwärts gerichteten Schmelzenstrom in eine der Aufwärtsbewegung entgegengesetzte Richtung zu beschleunigen und den beschleunigten Schmelzenstrom in Form eines sog. Freistrahls zurück gegen das Band zu führen. In der Grenzschicht am Band strömt die Schmelze im Gegenstrom zu dem aufsteigenden Band nach unten. Durch diesen Gegenstrom wird die Grenzschicht, d.h. die Metallschicht auf dem Band verringert.

Das erfindungsgemäße Verfahren nutzt demnach die kinetische Energie der Strömung zum Abstreifen überflüssiger Schmelze. Demnach stellt es im Vergleich zu den bekannten Verfahren ein dynamisches Abstreifen dar, während jene statischer sind, da die Grenzschicht nicht angeströmt wird, sondern lediglich Volumenkräfte in die Grenzschicht geprägt werden. Die Beschleunigung des Schmelzenstroms und die nachfolgende Ausnutzung der kinetischen Energie haben dabei den Vorteil, daß sich wesentlich höhere Energiedichten an dem Band erreichen lassen.

Das Erzeugen und die Beschleunigung des Schmelzenstroms (oder auch Volumenstroms) kann magnethydrodynamisch erfolgen (magnethydrodynamische Abstreifer (MHD)). In dieser Ausführungsform werden nicht - wie dies in den bekannten Verfahren üblich ist - ein Magnetfeld und der Strom getrennt eingeprägt, sondern lediglich ein magnetisches Feld eingeprägt . Dieses induziert den Strom in der Schmelze. Vorteilhafterweise handelt es sich um ein magnetisches Drehfeld.

Das magnethydrodynamische Abstreifen beruht auf folgendem Prinzip:

Induktoren können in der Metallschmelze und im Band Spannungen induzieren und damit ein elektrisches Strömungsfeld erzeugen. Dabei kann gemeinsam mit dem resultierenden Magnetfeld ein Kraftfeld in dem Metallbad, in der Metallschicht sowie in dem Band entstehen. Die Kraftrichtung im Bereich zwischen den Induktoren weist dabei im wesentlichen nach unten und ist der Laufrichtung des aufsteigenden Bandes entgegengesetzt.

Das Rückhalten des Metalls kann somit weitgehend unterhalb und oberhalb des Metallbadspiegels erfolgen, wobei der bevorzugte Bereich für das Rückhalten des Metalls in Höhe des Metallbadspiegels liegt. Dabei spielen mehrere Teilvorgänge eine Rolle, wobei unterhalb des Badspiegels ein nach unten gerichtetes umlaufendes Strömungsfeld in der Metallschmelze entstehen kann, welches - im Falle eines engen Querschnittes - eine erhöhte Geschwindigkeit aufweisen kann.

Für das Abstreifen mit Hilfe des erfindungsgemäßen Abstreifers ist es bedeutsam, daß in der Schmelze durch abwärts strömende Metallschmelze am Band nach unten gerichtete Schubspannungen entstehen. Darüber hinaus können in der Schmelze auch abwärts gerichtete Volumenkräfte auf die Metallschmelze in unmittelbarer Bandnähe einwirken. Oberhalb der Schmelze können abwärts gerichtete Volumenkräfte in der am Band haftenden Schmelze das Abstreifen der Metallschmelze unterstützen.

In einer vorteilhaften Ausführungsform des erfindungsgemäßen Verfahrens kann die Beschleunigung des Schmelzenstroms in einem Strömungsspalt (oder Strömungskanal) erfolgen, der zwischen einem zum Erzeugen, des Drehfelds verwendeten Induktor und einem den Induktor umgebenden Gehäuse liegt. Durch einen Einlaß unterhalb des Metallbadspiegels kann der Schmelzenstrom in den Strömungsspalt eintreten und ihn anschließend mit hoher Umlaufgeschwindigkeit relativ zu der Bandgeschwindigkeit umlaufen, bevor er aus dem Auslaß des Spalts in Höhe des Metallbadspiegels entlassen wird. Zur weiteren Erhöhung der Geschwindigkeit kann der Auslaß in Form einer Spaltdüse gebildet sein. Neben dem Beschleunigungseffekt hat die Verwendung eines Strömungskanals den Vorteil, daß die Schmelze möglichst wenig mit der Umgebungsluft in Kontakt tritt und so unerwünschte Verschlackungen verringert werden. Soll das Abstreifen beispielsweise an einem Band erfolgen, kann diese Anordnung beidseitig des Bandes angebracht sein.

Bei den MHD-Abstreifern werden die Volumenkräfte im Strömungskanal eingeprägt und in Strömungsgeschwindigkeit umgewandelt. Diese wirkt auf die Grenzschicht zwischen Metallschmelze und Gegenstand.

Vorteilhafterweise sollte der Winkel zwischen dem aus dem Strömungsspalt gegen die Schmelze strömenden Freistrahl und dem Band möglichst klein gehalten werden, so daß eine ungewollte Wirbelbildung insbesondere in dem kritischen Raum, d.h. der Raum oberhalb des Auftreffens des Freistrahls auf das Band möglichst vermieden wird. Dieser sog. Anströmwinkel ist vorzugsweise kleiner 20 Grad. Auch die Wahl und Anordnung des Einlasses in den Strömungsspalt hilft, die Strömungswirbel in dem kritischen Raumbereich zu verringern.

Vorteilhafterweise erfolgt das Abstreifen mittels des erfindungsgemäßen Verfahrens an der Austrittsstelle des Gegenstandes aus der Metallschmelze. In diesem Fall kann die Vorrichtung zum Abstreifen ganz oder teilweise in die Schmelze eintauchen. Durch die Wahl der Eintauchtiefe der Vorrichtung oder die Veränderung ihres Abstandes zum Gegenstand sowie durch Modifikationen der Stromstärke und der Frequenz am Induktor kann die Schichtdicke der auf dem Gegenstand verbleibenden Metallschicht variiert werden. Des weiteren kann eine Beeinflussung der Schichtdicke durch eine Veränderung des Anströmwinkels des Freistrahls erfolgen.

Um den Verschleiß beispielsweise durch die heiße Metallschmelze möglichst gering zu halten, kann das den Induktor umgebende Gehäuse innen und außen keramisch beschichtet werden. Gleiches gilt hinsichtlich der Oberflächenbeschichtung des Induktors. Darüber hinaus kann das Gehäuse ferromagnetisch sein, so daß es für das Drehfeld einen magnetischen Rückschluß bilden kann. Das hat den Vorteil der Verringerung des erforderlichen Magnetisierungsstroms.

Das Gehäuse kann in der Richtung der Bandbreite mehrere veränderliche Zusatzluftspalte in Form verschiebbarer Segmente aufweisen, durch die sich der magnetische Rückfluß gezielt verändern läßt. Das führt zu einer Beeinflussung der Strömungsgeschwindigkeit der Schmelze an der Ausströmdüse (Auslaß), so daß sich damit die Dicke der Metallschicht über der Breite des Gegenstandes einstellen läßt. Die Schichtdicke an einzelnen Breitenstellen (Schichtdickenquerprofil) kann also über die Stärke des magnetischen Feldes mit Hilfe der Luftspalte eingestellt werden.

Der Induktor weist vorzugsweise eine Breite auf, die größer als die jeweilige Bandbreite ist. Er kann aus einem geblechten Eisenpaket mit Nuten für eine elektrische Wicklung bestehen. Erfindungsgemäß können die Induktoren entweder horizontal oder vertikal positioniert sein. Die Wicklungen der Induktoren sollten dabei derart angeordnet sein, daß ein umlaufendes Magnetfeld (Drehfeld) entsteht. Vorteilhafterweise wird ein Werkstoff mit hoher elektrischer Leitfähigkeit und einer Temperaturfestigkeit über 600 °C verwendet. Der Bandabstand kann wenige Millimeter betragen. Sofern der Induktor aus einem Eisenpaket besteht, kann dieser das sogenannte Joch für den Rückschluß der Metallschmelze darstellen.

Nachfolgend wird die Erfindung anhand von in den Figuren dargestellten Ausführungsbeispielen des näheren erläutert.

In der Zeichnung zeigen:
- Fig. 1: die Anordnung zweier erfindungsgemäßer Abstreifer an einem Metallband;
- Fig. 2: einen Querschnitt durch einen erfindungsgemäßen Abstreifer mit Strömungsspalt.

Die Anordnung 1 der Fig. 1 besteht aus zwei Induktoren 2 und 3, die teilweise in ein Bad 4 aus Zinkschmelze 5 eintauchen. Sie sind in einer Höhe h2 oberhalb des Badspiegels angeordnet.

Zwischen den in einem Abstand A zueinander angeordneten Induktoren verläuft ein Metallband 6, das aus der Schmelze nach oben gezogen wird.

Die Wicklungen der Induktoren sind derart angeordnet, daß ein umlaufendes Magnetfeld 7 (Drehfeld) entsteht, dessen Kraftrichtung der Laufrichtung des aufsteigenden Bandes entgegengesetzt ist.

Der erfindungsgemäße Abstreifer der Fig. 2 besteht aus einem zylindrischen ferromagnetischen Induktor 10, dessen Oberfläche keramisch beschichtet ist. Er weist eine Mehrphasenwicklung 20 auf, die über seinen gesamten Umfang verteilt ist. Die Wicklung erhält eingeprägte Ströme mit einstellbarer Stromstärke und Frequenz. Die Wicklung erzeugt ein magnetisches Drehfeld.

Der Induktor wird von einem ebenso zylindrischen ferromagnetischen Gehäuse 30 umgeben, das innen und außen keramisch beschichtet ist. Es trägt radial verschiebbare Gehäuse-Segmente 40 zur Einstellung eines Zusatzluftspaltes I.

Zwischen Gehäuse und Induktor verläuft ringförmig ein Strömungsspalt 50, durch den flüssige Metallschmelze mit hoher Umlaufgeschwindigkeit relativ zu der Geschwindigkeit V_{B} des Bandes läuft. Die Strömung strömt in dem Bild entgegen dem Uhrzeigersinn.

Der Strömungsspalt ist zum Band hin über einen Auslaß 60 und einen Einlaß 70 geöffnet. Der Einlaß befindet sich unterhalb des Auslasses dicht am Band. Einlaß und Auslaß weisen einen Winkel α_{E} bzw. α_{A} zum Badspiegel 90 auf. Aus dem Auslaß tritt der Freistrahl 110 aus. Er trifft unter dem Anströmwinkel und mit der Ausströmgeschwindigkeit V auf das nach oben sich bewegenden Band 80. Der Anströmwinkel sowie der Einlaß zu dem Strömungsspalt ermöglichen es, den kritischen Raumbereich 100 möglichst frei von Verwirbelungen zu halten.

Die Achse des Induktors weist zum Band einen Abstand A auf. Der Induktor ist mit der Tiefe T in die Schmelze eingetaucht.

## Patentansprüche

1. Verfahren zum Abstreifen von Metallschmelzen (5) von Gegenständen (6; 80) zum Erzeugen von Metallschichten mit folgenden Schritten:
- Eintauchen des Gegenstandes (6; 80) in die Metallschmelze (5);
- Aufwärtsbewegen des Gegenstandes (6; 80) aus der Metallschmelze (5);
- Beschleunigen eines an dem Gegenstand (6; 80) abwärts fließenden Schmelzenstroms in eine der Aufwärtsbewegung des Gegenstandes entgegengesetzte Richtung;
- Anströmen des beschleunigten Schmelzenstroms an den Gegenstand (6; 80),
**gekennzeichnet durch** ein Erzeugen eines in die Metallschmelze hineinwirkenden magnetischen Drehfeldes **durch** mindestens einen Induktor, der Zumindest teilweise in die Metallschmelze eintaucht, (1; 2, 3) zur Beschleunigung des Schmelzenstroms.

2. Verfahren nach Anspruch 1, **dadurch gekennzeichnet, daß** die Beschleunigung an oder nahe der Austrittsstelle des Gegenstandes (6; 80) aus der Metallschmelze erfolgt.

3. Verfahren nach Anspruch 2, **dadurch gekennzeichnet, daß** der Schmelzenstrom durch einen Strömungsspalt (50) geführt wird.

4. Verfahren nach Anspruch 3, **dadurch gekennzeichnet, daß** die Geschwindigkeit (V) des Schmelzenstroms in dem Strömungsspalt (50) durch veränderliche Luftspalte (40) reguliert wird.

5. Verfahren nach Anspruch 3 oder 4, **dadurch gekennzeichnet, daß** der Schmelzenstrom den Strömungsspalt (50) über eine Düse (60) verläßt.

6. Verfahren nach einem der vorhergehenden Ansprüche 1 bis 5, **dadurch gekennzeichnet, daß** die beschleunigte Metallschmelze den Gegenstand in einem Anströmwinkel von kleiner 20 Grad anströmt.

7. Verfahren nach einem der Ansprüche 1 bis 6, **dadurch gekennzeichnet, daß** die Regulation der Dicke der Metallschicht durch die Veränderung eines der folgenden Parameter erfolgt: Eintauchtiefe (h2; T) des Induktors (1; 2, 3); Abstand (A) des Induktors von dem Gegenstand (6; 80); Stromstärke und/oder Frequenz an dem Induktor (1; 2, 3).

8. Vorrichtung zum Abstreifen von Metallschmelzen (5) von einem Gegenstand (6; 80) mittels mindestens eines Induktors (1; 2, 3) der zumindest teilweise in die Metallschmelze (5) eintaucht, **dadurch gekennzeichnet, daß** der Induktor eine Mehrphasenwicklung zum Erzeugen eines in die Metallschmelze hineinwerkenden magnetischen Drehfelds (7) aufweist.

9. Vorrichtung nach Anspruch 8, **dadurch gekennzeichnet, daß** der Induktor eine keramisch beschichtete Oberfläche aufweist.

10. Vorrichtung nach einem der Ansprüche 8 oder 9, **dadurch gekennzeichnet, daß** der Induktor (1; 2, 3) aus einem Eisenpaket gebildet ist.

11. Vorrichtung nach einem der Ansprüche 8 bis 10, **dadurch gekennzeichnet, daß** der Induktor (1; 2, 3) von einem Gehäuse (30) umgeben ist.

12. Vorrichtung nach Anspruch 11, **gekennzeichnet durch** einen Strömungskanal (50) zwischen Induktor (1; 2, 3) und Gehäuse (30).

13. Vorrichtung nach Anspruch 12, **gekennzeichnet durch** einen Einlaß (70) und einen Auslaß (60) des Strömungskanals (50).

14. Vorrichtung nach Anspruch 13, **dadurch gekennzeichnet, daß** der Einlaß einen Winkel von kleiner 20 Grad und der Auslaß einen Winkel von kleiner 20 Grad gegen den Badspiegel (90) einnimmt.

15. Vorrichtung nach einem der Ansprüche 11 bis 14, **gekennzeichnet durch** Gehäuse-Segmente (40).

16. Vorrichtung nach Anspruch 15, **dadurch gekennzeichnet, daß** die Gehäuse-Segmente (40) radial verschiebbar sind.

17. Verwendung einer Vorrichtung nach einem der Ansprüche 8 bis 16 zum Abstreifen einer Metallschmelze von einem Langkörper (6).

18. Verwendung einer Vorrichtung nach einem der Ansprüche 8 bis 16 zum Abstreifen einer Zinkschmelze von einem Metallband (6; 80).

## Claims

1. Method of wiping molten metal (5) off articles (6, 80) for the purpose of producing metal coatings, having the following steps:
- dipping of the article (6, 80) into the molten metal (5),
- upward movement of the article (6, 80) out of the molten metal (5),
- acceleration, in a direction opposite from the upward movement of the article (6, 80), of a flow of molten metal flowing downwards against the article,
- directing the accelerated flow of molten metal against the article (6, 80),
**characterised by** generation of a rotary magnetic field acting into the molten metal by at least one inductor (1; 2, 3) for accelerating the flow of molten metal, which inductor (1; 2, 3) is at least partly immersed in the molten metal.

2. Method according to claim 1, **characterised in that** the acceleration takes place at or close to the exit point of the article (6, 80) from the molten metal.

3. Method according to claim 2, **characterised in that** the flow of molten metal is guided through a flow gap (50).

4. Method according to claim 3, **characterised in that** the velocity (V) of the flow of molten metal in the flow gap (50) is regulated by means of variable air-gaps (40).

5. Method according to claim 3 or 4, **characterised in that** the flow of molten metal leaves the flow gap (50) via a nozzle (60).

6. Method according to one of the preceding claims 1 to 5, **characterised in that** the accelerated molten metal is directed against the article at an angle of incident flow of less than 20°.

7. Method according to one of claims 1 to 6, **characterised in that** the thickness of the metal coating is regulated by varying one of the following parameters: depth of immersion (h2, T) of the inductor (1; 2, 3), distance (A) between the inductor and the article (6, 80), current intensity and/or frequency at the inductor (1; 2, 3).

8. Apparatus for wiping molten metal (5) off an article (6, 80) by means of at least one inductor (1; 2, 3) which is at least partly immersed in the molten metal (5), **characterised in that** the inductor has a multi-phase winding for generating a rotary magnetic field (7) which acts into the molten metal.

9. Apparatus according to claim 8, **characterised in that** the inductor has a ceramic-coated surface.

10. Apparatus according to either of claims 8 and 9, **characterised in that** the inductor (1; 2, 3) is formed by a laminated core.

11. Apparatus according to one of claims 8 to 10, **characterised in that** the inductor (1; 2, 3) is surrounded by a housing (30).

12. Apparatus according to claim 11, **characterised by** a flow passage (50) between the inductor (1; 2, 3) and the housing (30).

13. Apparatus according to claim 12, **characterised by** an inlet (70) and outlet (60) for the flow passage (50).

14. Apparatus according to claim 13, **characterised in that** the inlet is at an angle of less than 20° to the surface (90) of the bath of metal and the outlet is at an angle of less than 20° thereto.

15. Apparatus according to one of claims 11 to 14, **characterised by** housing sectors (40).

16. Apparatus according to claim 15, **characterised in that** the housing sectors (40) are displaceable radially.

17. Use of an apparatus according to one of claims 8 to 16 for wiping molten metal off an elongated body (6)

18. Use of an apparatus according to one of claims 8 to 16 for wiping molten zinc off a strip of metal (6, 80).

## Revendications

1. Procédé destiné à racler des masses fondues métalliques (5) d'objets (6 ; 80) pour générer des couches métalliques comprenant les étapes suivantes :
- immersion de l'objet (6 ; 80) dans la masse fondue métallique (5) ;
- déplacement ascendant de l'objet (6 ; 80) à l'extérieur de la masse fondue métallique (5);
- accélération d'un courant de masse fondue s'écoulant vers le bas sur l'objet (6 ; 80) dans une direction opposée au mouvement ascendant de l'objet ;
- projection du courant de masse fondue accéléré contre l'objet (6 ; 80),
**caractérisé par** une génération d'un champ tournant magnétique agissant à l'intérieur de la masse fondue métallique par au moins un inducteur (1 ; 2, 3), qui est immergé au moins en partie dans la masse fondue métallique, afin d'accélérer le courant de masse fondue.

2. Procédé selon la revendication 1, **caractérisé en ce que** l'accélération s'effectue au niveau du point où l'objet (6 ; 80) sort de la masse fondue métallique ou à proximité de celui-ci.

3. Procédé selon la revendication 2, **caractérisé en ce que** le courant de masse fondue est guidé à travers une fente d'écoulement (50).

4. Procédé selon la revendication 3, **caractérisé en ce que** la vitesse (V) du courant de masse fondue dans la fente d'écoulement (50) est régulée par des fentes d'aération (40) variables.

5. Procédé selon la revendication 3 ou 4, **caractérisé en ce que** le courant de masse fondue quitte la fente d'écoulement (50) par l'intermédiaire d'une buse (60).

6. Procédé selon l'une quelconque des revendications 1 à 5, **caractérisé en ce que** la masse métallique fondue accélérée est projetée sur l'objet selon un angle de projection ou d'attaque inférieur à 20 degrés.

7. Procédé selon l'une quelconque des revendications 1 à 6, **caractérisé en ce que** la régulation de l'épaisseur de la couche de métal s'effectue en modifiant un des paramètres suivants : profondeur d'immersion (h2 ; T) de l'inducteur (1 ; 2, 3) ; distance (A) entre l'inducteur et l'objet (6 ; 80) ; intensité du courant et/ou fréquence sur l'inducteur (1 ; 2, 3).

8. Dispositif destiné à racler des masses fondues métalliques (5) d'un objet (6 ; 80) au moyen d'au moins un inducteur (1 ; 2, 3) qui est immergé au moins en partie dans la masse fondue métallique (5), **caractérisé en ce que** l'inducteur comprend un enroulement à phases multiples destiné à générer un champ rotatif magnétique (7) agissant à l'intérieur de la masse fondue métallique.

9. Dispositif selon la revendication 8, **caractérisé en ce que** l'inducteur comprend une surface revêtue de céramique.

10. Dispositif selon l'une quelconque des revendications 8 ou 9, **caractérisé en ce que** l'inducteur (1 ; 2, 3) est composé d'une masse métallique ou d'une masse de plaques métalliques.

11. Dispositif selon l'une quelconque des revendications 8 à 10, **caractérisé en ce que** l'inducteur (1 ; 2, 3) est entouré par un boîtier (30).

12. Dispositif selon la revendication 11, **caractérisé par** un canal d'écoulement (50) entre l'inducteur (1 ; 2, 3) et le boîtier (30).

13. Dispositif selon la revendication 12, **caractérisé par** un orifice d'admission (70) et un orifice d'évacuation (60) du canal d'écoulement (50).

14. Dispositif selon la revendication 13, **caractérisé en ce que** l'orifice d'admission occupe ou s'étend sur un angle inférieur à 20 degrés et l'orifice d'évacuation un angle inférieur à 20 degrés par rapport au niveau du bain (90).

15. Dispositif selon l'une quelconque des revendications 11 à 14, **caractérisé par** des segments de boîtier (40).

16. Dispositif selon la revendication 15, **caractérisé en ce que** les segments de boîtier (40) sont mobiles dans le sens radial.

17. Utilisation d'un dispositif selon l'une quelconque des revendications 8 à 16, destiné à racler une masse fondue métallique d'un corps longitudinal (6).

18. Utilisation d'un dispositif selon l'une quelconque des revendications 8 à 16, destiné à racler une masse fondue de zinc d'une bande métallique (6 ; 80).
